# EUROPÄISCHE PATENTSCHRIFT

(11) **EP 1 831 620 B1**
(45) Veröffentlichungstag und Bekanntmachung des Hinweises auf die Patenterteilung: **01.05.2019**
(21) Anmeldenummer: 05799107.7
(22) Anmeldetag: 26.10.2005
(51) Int. Cl.: F25D 23/02, F25D 23/06, F25D 11/02

(54) **KÜHLGERÄT**
COOLING APPLIANCE
APPAREIL DE RÉFRIGÉRATION

(30) Priorität: 21.12.2004 DE 202004019713 U
(43) Veröffentlichungstag der Anmeldung: 12.09.2007
(73) Patentinhaber: Dometic GmbH, 57074 Siegen (DE)
(72) Erfinder: LOREK, Manfred, 57074 Siegen (DE); KINSCHER, Joachim, 57234 Wilnsdorf (DE)
(74) Vertreter: Grosse Schumacher Knauer von Hirschhausen
(86) Internationale Anmeldenummer: PCT/EP2005/011469
(87) Internationale Veröffentlichungsnummer: WO 2006/066650

(56) Entgegenhaltungen:
- EP-A- 1 152 201
- EP-A1- 1 162 420
- DE-C- 685 189
- FR-A- 1 485 432
- US-A- 3 027 732

## Beschreibung

Die Erfindung betrifft ein Kühlgerät, umfassend ein Gehäuse und ein Kühlaggregat. Im Innenraum des Kühlgeräts kann ein Einbauteil angeordnet sein, das den Innenraum des Kühlgeräts in wenigstens zwei Kühlzonen aufteilt. Ein derartiges Kühlgerät ist beispielsweise aus der FR 1 485 432 A bekannt.

Herkömmliche Kühlschränke weisen ein isolierendes Gehäuse mit einem für tiefe Temperaturen besonders isolierten und mit einer Klappe oder Türe verschlossenen Abteil auf. Je nach ihrem Anwendungsbereich können Kühlgeräte zusätzlich mit einem Gefrierfach ausgestattet sein, d.h. es werden Geräte mit und ohne Gefrierfach angeboten. In der Regel muss daher bereits bei der Auswahl eines Kühlschranks für einen bestimmten Einsatzzweck die Entscheidung getroffen werden, ob ein Gefrierfach integriert sein soll oder nicht.

Für bestimmte Anwendungsbereiche, beispielsweise bei der Ausstattung von Freizeitfahrzeugen, kann die Frage nach der Notwendigkeit eines Gefrierfachs nicht eindeutig geklärt werden. Ob ein Gefrierfach - auf Kosten des zur Verfügung stehenden Platzes - benötigt wird, wird insbesondere durch die individuellen Wünsche des Verbrauchers bestimmt.

Daher müssen bei der Einrichtung von Freizeitfahrzeugen mehrere Optionen berücksichtigt werden. Insbesondere ist eine Ausstattung mit einheitlichen Kühlgeräten nicht möglich. Zudem muss in der Regel der gesamte Kühlschrank ausgetauscht werden, falls ein Verbraucher ein Kühlgerät mit einer anderen Ausstattung wünscht.

Ausgehend davon besteht die Aufgabe der vorliegenden Erfindung darin, ein Kühlgerät bereitzustellen, das flexibel und unter geringem Aufwand mit oder ohne Kühlfach ausgestattet oder entsprechend umgerüstet werden kann.

Diese Aufgabe wird gelöst durch ein Kühlgerät gemäß Anspruch 1.

Das Kühlgerät gemäß Anspruch 1 umfasst ein Gehäuse und ein Kühlaggregat, wobei das Kühlgerät derart angepasst ist, dass der Innenraum des Kühlgeräts durch Einsetzen eines Einbauteils in wenigstens zwei Kühlzonen aufteilbar ist, wobei das Kühlgerät mindestens ein weiteres Kühlaggregat umfasst, wobei jede der wenigstens zwei Kühlzonen wenigstens ein Kühlaggregat aufweist und wobei eine der Kühlzonen als ein separates Gefrierfach bzw. ein Froster ausgebildet ist. Das erfindungsgemäße Kühlgerät zeichnet sich dadurch aus, dass das Einbauteil ein Bodenteil und eine mit dem Bodenteil verbundene Klappe aufweist, wobei die Klappe zum Verschließen des Gefrierfachs bzw. Frosters verschwenkbar mit dem Bodenteil verbunden ist.

Durch das Einsetzen des Einbauteils ist von einem Kühlbereich ein separates Gefrierfach bzw. ein Froster abtrennbar. Die zwei Kühlzonen weisen also unterschiedliche Temperaturen auf. Im als Kühlschrank genutzten Bereich sind dies in der Regel Temperaturen über 0° C, im als Gefrierfach bzw. Froster genutzten Bereich dagegen liegen die Temperaturen unter 0°C.

Der Erfindung liegt die Konzeption zugrunde, dass das Kühlgerät ohne Einbauteil bereits möglichst viele Einrichtungen aufweisen soll, die es erlauben, den Innenraum des Kühlgeräts je nach dem Wunsch des Verbrauchers als Kühlschrank ohne Gefrierfach auszuliefern, oder aber in besonders einfacher Weise ein Gefrierfach zu integrieren. Das Einbauteil soll dabei möglichst kostengünstig und einfach einzubauen sein. Außerdem soll das Einbauteil vorzugsweise keine aufwendigen technischen Komponenten, wie z. B. ein Kühlaggregat, einen Lüfter, eine Temperatursteuerung, oder auch Anschlüsse aufweisen. Die erforderlichen technischen Komponenten für die Variante mit Gefrierfach, beispielsweise entsprechende Kühlaggregate, die in den einzelnen Kühlzonen unterschiedliche Kühltemperaturen generieren, sollen bereits im Kühlschrank integriert sein. Außerdem kann beispielsweise die Isolierung des Kühlschrankgehäuses in unterschiedlichen Wandbereichen des Kühlgeräts daran angepasst sein, für welche Temperaturen der angrenzende Innenraum möglicherweise vorgesehen ist. Die Isolierung wird insbesondere in den Wandbereichen des möglichen Gefrierbereichs gegenüber der herkömmlichen Isolierung von Kühlschrankwänden verbessert sein.

Mit dem beschriebenen Gerät können in einfacher Weise beide Varianten, mit oder ohne Kühlfach, realisiert werden. Ein Nachrüsten kann ebenso kostengünstig und unkompliziert erfolgen, wie ein Umrüsten von der Variante mit Gefrierfach zu der Variante ohne Gefrierfach.

Für einen Ausrüster, beispielsweise von Freizeitfahrzeugen, und für den Hersteller der Kühlgeräte erhöht sich mit den erfindungsgemäßen Geräten die Flexibilität in der Produktion und bei der Ausstattung, da im Vorfeld keine Entscheidung getroffen werden muss, in welchen Stückzahlen Kühlschränke mit und ohne Gefrierfach eingesetzt werden. Eine derartige Entscheidung kann auch erst beim Kauf bzw. bei der Einrichtung des Freizeitfahrzeuges getroffen werden. Allerdings soll die Erfindung nicht auf Kühlschränke für Freizeitfahrzeuge beschränkt sein. Vielmehr kann das erfindungsgemäße Kühlgerät für verschiedene Einsatzzwecke geeignet sein.

Insbesondere weist das Gehäuse Führungselemente zum Einschieben und/oder zum Einpassen des Einbauteils in das Gehäuseinnere auf.

Das Einbauteil ist vorzugsweise als vormontierte Einheit zum Einschieben in den Innenraum des Kühlschranks ausgebildet.

Das Einbauteil kann mit Hilfe der Führungselemente als Ganzes in den Innenraum des Kühlgeräts eingeschoben bzw. aus diesem herausgezogen werden. Neben einer Vereinfachung der Montage lassen sich auf diese Weise auch Fehler beim Einbau vermeiden. Der Ein- oder Umbau kann im Zweifelsfall sogar vom Verbraucher selbst vorgenommen werden. Das Einbauteil kann mit dem Kühlschrank mitgeliefert werden, um dem Verbraucher eine kostengünstige Option für die Ausrüstung mit einem Gefrierfach zu geben. Auf diese Weise wird hohe Flexibilität bei der Entscheidung erreicht, ob ein Gefrierfach integriert werden soll, oder ob der gesamte Innenraum des Kühlgeräts als Kühlschrank genutzt werden soll.

Insbesondere sind die Führungselemente an der Innenwand des Gehäuses ausgebildet.

Die Führungselemente können Vertiefungen und/oder Führungsrillen in den Seitenwänden und/oder der Rückwand des Gehäuses des Kühlgeräts umfassen.

Alternativ oder ergänzend können die Führungselemente auch Vorsprünge an der Gehäuseinnenwand umfassen. Beispielsweise können Leisten zur Auflage des Einbauteils oder Führungsschienen vorgesehen sein.

Die Führungselemente können zudem eine Vorrichtung zum Fixieren und/oder Verriegeln des eingeschobenen Einbauteils in seiner Einbauposition umfassen. Somit wird nicht nur ein sicherer Halt des Einbauteils gewährleistet, sondern es wird zudem seine Sollposition festgelegt. Auf diese Weise können Fehlpositionierungen und Ungenauigkeiten beim Einbau und damit verbundene Leistungsverluste vermieden werden.

Die Vorrichtung zum Fixieren und/oder Verriegeln des eingeschobenen Einbauteils kann Ausnehmungen und/oder eine Klinke in den Führungselementen zur Fixierung und/oder Arretierung des Einbauteils in den Führungselementen umfassen. Beispielsweise kann eine Vertiefung in einer Führungsrille zum Eingriff einer am Einbauteil angeordneten Klinke vorgesehen sein, oder umgekehrt. Im Rahmen der Erfindung sollen alle dem Fachmann geläufigen Möglichkeiten zur Fixierung des Einbauteils eingeschlossen sein.

Das Bodenteil kann als Zwischenwand zwischen zwei Kühlzonen angeordnet sein.

Am äußeren Rand des Bodenteils kann eine Dichtung angeordnet sein, die bei eingesetztem Einbauteil zusammen mit den Gehäusewänden die Kühlzonen gegeneinander abdichtet. Sie kann insbesondere an den Rand des Bodenteils angespritzt sein, beispielsweise im 2-K-Spritzgussverfahren (2-Komponenten-Spritzgußverfahren), und aus einem weicheren Kunststoff hergestellt sein, als das für das Bodenteil verwendete Material.

Das Gehäuse des Kühlgeräts ist gegenüber Wärmeübergang bzw. Wärmedurchtritt isoliert ausgebildet, wobei die Isolierung in unterschiedlichen Wandbereichen bevorzugt an die im Innenraum vorgesehen Kühlzonen angepasst ist. So können die Wände des Gefrierbereichs besser isoliert sein als die Wände, die lediglich den Kühlbereich abgrenzen. Ist beispielsweise die Gefrierzone im oberen Bereich des Gehäuses vorgesehen, so sind der Deckenbereich und die Seitenwände in diesem Bereich des Gehäuses besonders gut isoliert. Der darunter liegende Kühlbereich wird durch Wände mit einer ausreichenden, jedoch preisgünstigeren Isolierung, begrenzt.

Das Kühlaggregat ist derart ausgebildet, dass es in den Kühlzonen unterschiedliche Temperaturen erzeugen kann.

Weitere Merkmale und Vorteile der Erfindung ergeben sich aus der nachfolgenden Beschreibung eines Ausführungsbeispiels. Es zeigen:
- Fig. 1: ein erfindungsgemäßes Kühlgerät in seiner Grundausstattung;
- Fig.2: das Kühlgerät aus Fig. 1 mit eingesetztem, geöffnetem Gefrierfach; und
- Fig. 3: das Kühlgerät aus Fig. 2 mit geschlossenem Gefrierfach.

Fig. 1 zeigt ein Kühlgerät 1 mit einem Gehäuse 2 und einem Kühlaggregat. Die Erfindung ist für alle Arten verwendeter Kühlgeräte geeignet. Beispielsweise kann es sich bei dem erfindungsgemäßen Kühlgerät um ein Absorberkühlgerät, ein Kompressionskühlgerät, usw. handeln.

Das Gehäuse 2 umfasst die Kühlschranktüre 2a sowie unterschiedlich stark wärmeisolierende Wandbereiche. Insbesondere sind die oberen Abschnitte der Seitenwände 2b, 2d, der obere Abschnitt 2e der Rückwand sowie die Decke 2c des Gehäuses 2 besser isoliert als die übrigen Wandbereiche des Gehäuses 2.

Das Kühlaggregat ist im Wesentlichen an der Rückseite des Gehäuses angeordnet. Die Elemente 3 und 4 des Kühlaggregats, beispielsweise Verdampfereinheiten, entziehen dem Innenraum des Kühlschranks 1 Wärme.

Das Kühlaggregat kann mit einer Temperaturregelung bzw. mit einer Temperaturregelung für jedes der Elemente 3 und 4 versehen sein. Ferner kann das Kühlgerät mit üblichen bekannten Einrichtungen, z.B. mit Beleuchtungseinrichtungen, insbesondere LED's, Warneinrichtungen, die Fehlfunktionen des Kühlgeräts bzw. einzelner Kühlzonen anzeigen, usw. ausgestattet sein.

An der Innenseite der seitlichen Gehäusewände ist eine horizontale Vertiefung 8 als Führung für ein Einbauteil zur Abtrennung einer Gefrierzone vom übrigen Kühlraum vorgesehen. In diese Vertiefung 8 kann von vorne her eine Zwischenwand eingeschoben werden. Die Vertiefung 8 erstreckt sich in dem Ausführungsbeispiel auch entlang der Innenseite der Rückwand des Gehäuses 2. Im Bereich der seitlichen Führungselemente 8 ist eine weitere vertikale Vertiefung 9 vorgesehen, die zur Arretierung und Fixierung eines eingeschobenen Einbauteils, beispielsweise mit Hilfe einer entsprechenden am Einbauteil angeordneten Klinke, dient.

In dem in der Fig. 1 gezeigten Beispiel ist jedoch kein Einbauteil eingesetzt, so dass in diesem Fall der gesamte Innenraum des Kühlgeräts 1 als Kühlschrank mit im Wesentlichen einheitlicher Innentemperatur verwendet werden kann. Auf diese Weise ergibt sich ein geräumiger Kühlraum, während im Bedarfsfall ein Nachrüsten mit einem Gefrierfach möglich ist.

In Fig. 2 ist das Kühlgerät aus Figur 1 mit einem in das Gehäuse 2 des Kühlgeräts 1 eingesetzten Einbauteil 5 dargestellt. Das Einbauteil 5 bildet dabei ein einheitliches vormontiertes Element, welches zumindest ein Bodenteil 5a und eine Klapptüre 5b umfasst. Die seitlichen Kanten sowie die hintere Kante des Bodenteils 5a sind so ausgebildet und angepasst, das sie in die Vertiefungen 8 eingreifen, wenn das Bauteil 5 in den Innenraums des Gehäuses 2 geschoben wird. Insbesondere kann das Bodenteil 5a einen Verriegelungsmechanismus, beispielsweise eine Klinke, aufweisen. Beim Erreichen der Einbauposition rastet die an der Unterseite des Bodenteils 5a angeordnete Klinke in die vertikale Vertiefung 9 ein, um das Einbauteil 5 in seiner Sollposition zu fixieren.

Das Einbauteil 5 kann insgesamt relativ einfach aufgebaut sein, so dass der Kostenunterschied für ein Kühlgerät mit und ohne Gefrieroption gering ist. Insbesondere brauchen keine aufwendigen technischen Einrichtungen (z.B. Lüfter, Temperatursteuerung) oder Anschlüsse am Einbauteil 5 vorgesehen zu sein. Möglichst alle technischen Voraussetzungen für die Integration eines Gefrierfachs sollen bereits in der Grundversion des Kühlgeräts 1 gemäß Fig. 1 realisiert sein. Das Einbauteil 5 kann daher leicht eingesetzt und unter Umständen mit jedem Kühlgerät als Zusatzteil mitgeliefert werden.

An den in die Vertiefungen 8 eingreifenden Kanten des Bodenteils 5a des Einbauteils 5 ist bevorzugt eine Abdichtung, beispielsweise aus einem Elastomer, angeordnet. Die Dichtung kann im 2-K-Spritzgußverfahren an die Ränder des Bodenteils 5a angespritzt werden. Sie ermöglicht eine zuverlässige Trennung und Isolation der Gefrierzone 6 von der Kühlzone 7.

Die Klapptüre 5b des Einbauteils 5 ist mit dem Bodenteil 5a verschwenkbar verbunden.

Durch das Einsetzen des Einbauteils 5 entstehen zwei Kühlzonen 6 und 7, die durch die Elemente 3 und 4 des Kühlaggregats auf unterschiedliche Temperaturen gekühlt werden können. So wird in der vorliegenden Ausführungsform der obere abgrenzte Bereich 6 als Gefrierfach mit Temperaturen beispielsweise unter 0°C genutzt, während der untere abgegrenzte Bereich 7 die Funktion eines Kühlschranks mit Temperaturen über 0°C erfüllt. Die jeweilige Temperatur eines Bereichs 6, 7 kann beispielsweise durch unterschiedliche von den Elementen 3 und 4 erzeugte Kälteleistungen erreicht werden. Außerdem ist es denkbar, zwei separate Kühlaggregate vorzusehen.

Die Klapptüre 5b kann im vorliegenden Ausführungsbeispiel von oben her nach unten geklappt werden, um das Gefrierfach zu öffnen. Wie im Zusammenhang mit Fig. 3 deutlich wird, kann die Klapptüre 5b bei geöffnetem Gefrierfach 6 auf einem in der Seitenwand ausgebildeten horizontalen Vorsprung 10 aufliegen und so einen bequemen Zugriff zum Gefrierfach 6 ermöglichen. Im geschlossenen Zustand isoliert die Klapptüre 5b den Gefrierraum 6 gegenüber dem Kühlraum 7.

Mit dem gezeigten Kühlgerät 1 ist es möglich, je nach dem Wunsch des Verbrauchers, ein Freizeitfahrzeug mit einem Kühlschrank in einfacher Weise um ein Gefrierfach 6 zu erweitern. Ein Umrüsten bzw. Nachrüsten des Kühlgeräts 1 ist einfach und kostengünstig zu bewerkstelligen. Eine Entscheidung, ob ein Kühlgerät 1 mit einem Gefrierfach 6 ausgerüstet werden soll, kann kurzfristig nach individuellen Vorstellungen des Verbrauchers getroffen werden.

## Patentansprüche

1. Kühlgerät (1), umfassend ein Gehäuse (2) und eine Verdampfereinheit (3, 4), wobei der Innenraum des Kühlgeräts (1) durch Einsetzen eines Einbauteils (5) in wenigstens zwei Kühlzonen (6, 7) aufteilbar ist, wobei das Kühlgerät (1) mindestens eine weitere Verdampfereinheit (3, 4) umfasst, wobei jede der wenigstens zwei Kühlzonen (6, 7) wenigstens eine Verdampfereinheit (3, 4) aufweist und wobei eine der Kühlzonen als ein separates Gefrierfach (6) ausgebildet ist, **dadurch gekennzeichnet, dass** das Einbauteil (5) ein Bodenteil (5a) und eine mit dem Bodenteil (5a) verbundene Klappe (5b) aufweist, wobei die Klappe (5b) zum Verschließen des Gefrierfachs (6) bzw. Frosters verschwenkbar mit dem Bodenteil (5a) verbunden ist.

2. Kühlgerät (1) nach Anspruch 1, **dadurch gekennzeichnet, dass** das Einbauteil (5) als vormontierte Einheit zum Einschieben in den Innenraum des Kühlgeräts (1) ausgebildet ist.

3. Kühlgerät (1) nach Anspruch 1 oder 2, **dadurch gekennzeichnet, dass** das Gehäuse (2) Führungselemente (8) zum Einschieben und/oder Einpassen des Einbauteils (5) in das Gehäuseinnere aufweist.

4. Kühlgerät (1) nach Anspruch 3, **dadurch gekennzeichnet, dass** die Führungselemente (8) an der Innenwand des Gehäuses (2) ausgebildet sind.

5. Kühlgerät (1) nach einem der vorhergehenden Ansprüche 3 oder 4, **dadurch gekennzeichnet, dass** die Führungselemente (8) eine Vertiefung und/oder eine Führungsrille in den Seitenwänden und/oder in der Rückwand des Gehäuses umfassen.

6. Kühlgerät (1) nach einem der vorhergehenden Ansprüche 3 bis 5, **dadurch gekennzeichnet, dass** die Führungselemente (8) einen an der Gehäuseinnenwand ausgebildeten Vorsprung umfassen.

7. Kühlgerät (1) nach einem der vorhergehenden Ansprüche, **dadurch gekennzeichnet, dass** das Kühlgerät (1) eine Vorrichtung (9) zum Fixieren und/oder zum Verriegeln des eingeschobenen Einbauteils (5) in seiner Einbauposition umfasst.

8. Kühlgerät (1) nach Anspruch 7, **dadurch gekennzeichnet, dass** die Vorrichtung (9) zum Fixieren und/oder Verriegeln eine Ausnehmung und/oder eine Klinke in den Führungselementen (8) zur Fixierung und/oder zur Arretierung des Einbauteils (5) umfasst.

9. Kühlgerät (1) nach einem der vorhergehenden Ansprüche, **dadurch gekennzeichnet, dass** das Bodenteil (5a) als Zwischenwand zwischen zwei Kühlzonen (6, 7) angeordnet ist.

10. Kühlgerät (1) nach einem der vorhergehenden Ansprüche, **dadurch gekennzeichnet, dass** zwischen dem Bodenteil (5a) und den Wänden des Gehäuses (2) eine Dichtung angeordnet ist, die insbesondere an Randbereiche des Bodenteils (5a) angespritzt ist.

11. Kühlgerät (1) nach einem der vorhergehenden Ansprüche, **dadurch gekennzeichnet, dass** das Gehäuse (2) gegenüber Wärmeübergang isoliert ausgebildet ist, wobei die Isolierung in unterschiedlichen Wandbereichen des Gehäuses (2) an die im Innenraum des Kühlgeräts (1) vorgesehenen Kühlzonen (6, 7) angepasst ist.

12. Kühlgerät (1) nach einem der vorhergehenden Ansprüche, **dadurch gekennzeichnet, dass** die Verdampfereinheit (3, 4) in den Kühlzonen (6, 7) unterschiedliche Temperaturen erzeugen kann.

## Claims

1. Cooling device (1) comprising a housing (2) and an evaporator unit (3, 4), wherein the interior of the cooling device (1) can be divided into at least two cooling zones (6, 7) by insertion of a built-in part (5), wherein the cooling device (1) comprises at least one further evaporator unit (3, 4), wherein each of the at least two cooling zones (6, 7) has at least one evaporator unit (3, 4) and wherein one of the cooling zones is constructed as a separate freezer compartment (6), **characterized in that** the built-in part (5) has a base part (5a) and a flap (5b) connected to the base part (5a), wherein the flap (5b) is pivotably connected to the base part (5a) for closing the freezer compartment (6) or freezer.

2. Cooling device (1) according to claim 1, **characterized in that** the built-in part (5) is designed as a pre-assembled unit for insertion into the interior of the cooling device (1).

3. Cooling device (1) according to claim 1 or 2, **characterized in that** the housing (2) has guide elements (8) for inserting and/or fitting the built-in part (5) into the housing interior.

4. Cooling device (1) according to claim 3, **characterized in that** the guide elements (8) are formed on the inner wall of the housing (2).

5. Cooling device (1) according to one of the preceding claims 3 or 4, **characterized in that** the guide elements (8) comprise a recess and/or a guide groove in the side walls and/or in the rear wall of the housing.

6. Cooling device (1) according to one of the preceding claims 3 to 5, **characterized in that** the guide elements (8) comprise a projection formed on the inner wall of the housing.

7. Cooling device (1) according to one of the preceding claims, **characterized in that** the cooling device (1) comprises a device (9) for fixing and/or locking the inserted built-in part (5) in its installation position.

8. Cooling device (1) according to claim 7, **characterized in that** the device (9) for fixing and/or locking comprises a recess and/or a latch in the guide elements (8) for fixing and/or for arresting the built-in part (5).

9. Cooling device (1) according to one of the preceding claims, **characterized in that** the base part (5a) is arranged as an intermediate wall between two cooling zones (6, 7).

10. Cooling device (1) according to one of the preceding claims, **characterized in that** a seal is arranged between the base part (5a) and the walls of the housing (2), which seal is injected in particular at edge regions of the base part (5a).

11. Cooling device (1) according to one of the preceding claims, **characterized in that** the housing (2) is designed to be insulated from heat transfer, the insulation being adapted in different wall regions of the housing (2) to the cooling zones (6, 7) provided in the interior of the cooling device (1).

12. Cooling device (1) according to one of the preceding claims, **characterized in that** the evaporator unit (3, 4) can generate different temperatures in the cooling zones (6, 7).

## Revendications

1. Appareil de réfrigération (1), comprenant un boîtier (2) et une unité d'évaporation (3, 4), l'intérieur dudit appareil de réfrigération (1) étant apte à être sectionné, par installation d'un élément à intégrer (5), en au moins deux zones de refroidissement (6, 7), ledit appareil de réfrigération (1) comprenant au moins une autre unité d'évaporation (3, 4),
chacune desdites au moins deux zones de refroidissement (6, 7) comprenant au moins une unité d'évaporation (3, 4) et une des zones de refroidissement étant réalisée en forme d'un compartiment de congélation (6) séparé, **caractérisé en ce que** ledit élément à intégrer (5) comprend une partie de fond (5a) et un abattant (5b) relié à ladite partie de fond (5a), ledit abattant (5b) étant relié à ladite partie de fond (5a) de façon pivotable pour fermer ledit compartiment de congélation (6) ou ledit congélateur.

2. Appareil de réfrigération (1) selon la revendication 1, **caractérisé en ce que** ledit élément à intégrer (5) est réalisé comme unité prémonté qui est apte à être inséré dans l'intérieur de l'appareil de réfrigération (1).

3. Appareil de réfrigération (1) selon la revendication 1 ou 2, **caractérisé en ce que** ledit boîtier (2) comprend des éléments de guidage (8) pour insérer et/ou encastrer ledit élément à intégrer (5) dans l'intérieur dudit boîtier.

4. Appareil de réfrigération (1) selon la revendication 3, **caractérisé en ce que** lesdits éléments de guidage (8) sont formés sur la paroi intérieure dudit boîtier (2).

5. Appareil de réfrigération (1) selon l'une des revendications précédentes 3 ou 4, **caractérisé en ce que** lesdits éléments de guidage (8) comprennent une encoche et/ou une rainure de guidage dans les parois latérales et/ou dans la paroi arrière dudit boîtier.

6. Appareil de réfrigération (1) selon l'une des revendications précédentes 3 à 5, **caractérisé en ce que** lesdits éléments de guidage (8) comprennent une partie en saillie formée sur la paroi intérieure dudit boîtier.

7. Appareil de réfrigération (1) selon l'une des revendications précédentes, **caractérisé en ce que** ledit appareil de réfrigération (1) comprend un dispositif (9) pour fixer et/ou verrouiller, après son insertion, ledit élément à intégrer (5) dans sa position de montage.

8. Appareil de réfrigération (1) selon la revendication 7, **caractérisé en ce que** ledit dispositif (9) pour fixer et/ou verrouiller comprend un évidemment et/ou un verrou dans lesdits éléments de guidage (8) destiné à fixer et/ou bloquer ledit élément à intégrer (5).

9. Appareil de réfrigération (1) selon l'une des revendications précédentes, **caractérisé en ce que** ladite partie de fond (5a) est disposée en tant que cloison entre deux zones de refroidissement (6, 7).

10. Appareil de réfrigération (1) selon l'une des revendications précédentes, **caractérisé en ce que,** entre ladite partie de fond (5a) et les parois dudit boîtier (2), un joint d'étanchéité est disposé qui de préférence est intégré avec la zone du bord de ladite partie de fond (5a) lors du moulage par injection.

11. Appareil de réfrigération (1) selon l'une des revendications précédentes, **caractérisé en ce que** ledit boîtier (2) est réalisé de façon isolée contre un transfert de chaleur, l'isolation dans les régions différentes du boîtier (2) étant adaptée aux zones de refroidissement (6, 7) qui sont prévues dans l'intérieur de l'appareil de réfrigération (1).

12. Appareil de réfrigération (1) selon l'une des revendications précédentes, **caractérisé en ce que** ladite unité d'évaporation (3, 4) est apte à générer des températures différentes dans les zones de refroidissement (6, 7).
